# EUROPÄISCHE PATENTSCHRIFT

(11) **EP 1 575 011 B1**
(45) Veröffentlichungstag und Bekanntmachung des Hinweises auf die Patenterteilung: **09.05.2012**
(21) Anmeldenummer: 05005118.4
(22) Anmeldetag: 09.03.2005
(51) Int. Cl.: G08B 21/18, G08B 25/10, G08B 25/01, G08B 7/06

(54) **Signalgerät**
Signalling device
Dispositif de signalisation

(30) Priorität: 11.03.2004 DE 102004012309
(43) Veröffentlichungstag der Anmeldung: 14.09.2005
(73) Patentinhaber: WERMA Holding GmbH + Co. KG, 78604 Rietheim-Weilheim (DE)
(72) Erfinder: Marquardt, Jürgen, 78604 Rietheim-Weilheim (DE)
(74) Vertreter: Roth, Klaus

(56) Entgegenhaltungen:
- DE-A1- 10 058 695
- DE-U1- 29 608 058

## Beschreibung

Die Erfindung betrifft ein Signalgerät, insbesondere eine Signalsäule nach dem Oberbegriff des Anspruchs 1.

Signalgeräte, insbesondere Signalsäulen sind zur Anzeige von Betriebszuständen an technischen Geräten, wie Maschinen, Anlagen oder Fahrzeugen vielfach im Einsatz. Sie dienen vor allem dazu, Betriebsstörungen solcher Maschinen oder Anlagen anzuzeigen, so dass das Bedienpersonal in der Lage ist, diese zu erkennen und zu beseitigen. Weiterhin können derartige Signalgeräte auch Betriebszustände signalisieren, von denen Gefahren für die Umgebung bzw. für Personen in der Umgebung ausgehen.

Um Maschinen oder Anlagen in ihrer Kapazität nach Möglichkeit auszulasten, werden diese in der Regel im Dauerbetrieb eingesetzt. Bei vielen Fertigungsbetrieben laufen solche Maschinen im Wesentlichen vollautomatisch, so dass nur sehr wenig Bedien- und Überwachungspersonal vorgesehen wird. Dabei ist es nicht zu vermeiden, dass einzelne Maschinen oder Anlagen zeitweise nicht überwacht werden können, so dass es zu unerkannten Betriebsstörungen mit den damit verbundenen negativen Begleiterscheinungen, wie beispielsweise ein Betriebsausfall, oder gar zu Gefahrensituationen kommen kann.

Im Handel sind Maschinen erhältlich, bei denen die Steuerung (z.B. eine SPS-Steuerung) fest mit einem Kommunikationsnetz, verbunden ist, um Informationen an eine Bedien- oder Wartungsperson zu übermitteln. Eine solche Ausführung hat den Nachteil, dass am Ort der Maschine eine feste Verbindung zwischen der Maschinensteuerung und dem Kommunikationsnetz vorzusehen ist und darüber hinaus die gesamte Maschinensteuerung unter entsprechendem Aufwand angepasst werden muss.

Mit der Druckschrift DE 100 58 695 ist eine Signalsäule bekannt geworden, die ein Funkmodul aufweist, welches mit einem Empfänger in Verbindung steht. Bei dieser Signalsäule wird das Funkmodul stets einer bestimmten Signalsäule oder zumindest einem bestimmten Signalelement zugeordnet. In vielen Anwendungsfällen ist jedoch nur während bestimmter Betriebsphasen eine Fernüberwachung erforderlich, während in anderen Betriebsphasen eine herkömmliche Signalsäule ausreichend ist. Bei Verwendung von Signalsäulen gemäß dem Stand der Technik werden ein oder mehrere Funkmodule auch in den Betriebsphasen vorgesehen, in denen diese nicht erforderlich sind. Dies bringt einen entsprechenden Aufwand mit sich.

Aufgabe der Erfindung ist es daher, ein Signalgerät vorzuschlagen, das in der Lage ist, die entsprechenden Signale auch außerhalb der Reichweite der üblichen optischen oder akustischen Signale zu erzeugen. Dabei soll eine erfindungsgemäße Signalsäule mit wenig Aufwand flexibel, nach Bedarf mit einem Funkmodul versehen werden können.

Diese Aufgabe wird bei einem Signalgerät wie in Anspruch 1 beansprucht erreicht..

Die Erfindung macht sich hierbei zunutze, dass die entsprechenden Maschinen, Anlagen, Fahrzeuge oder dergleichen, ohnehin eine Schnittstelle zu dem Signalgerät aufweisen, da das Signalgerät in üblicher Weise ein optisches oder akustisches Signal zur Anzeige des gewünschten Betriebszustandes erzeugen soll. Darüber hinaus ist in einem solchen herkömmlichen Signalgerät bereits eine Steuerung zur Erzeugung von solchen Signalen vorhanden. Die Erfindung macht sich diesen Umstand zunutze, um über den zusätzlich vorhandenen Sender zur drahtlosen Datenübertragung einen mobilen Empfänger zu erreichen, der beispielsweise von einer weiter entfernten, gegebenenfalls auch außerhalb des Betriebsgeländes befindlichen Bedien- oder Überwachungsperson mitgeführt werden kann. Auf Seiten des zu überwachenden technischen Gerätes sind hierzu keinerlei Modifikationen erforderlich.

Gemäß der Erfindung wird weiterhin der Sender des Signalgeräts als Wechselmodul ausgebildet. Dadurch ist es möglich, mit deutlich geringeren Investitionskosten stets nur eine Auswahl von Maschinen oder Anlagen je nach Bedarf mit einem erfindungsgemäßen Sender auszustatten. Die vorhandenen Signalsäulen bzw. deren zugehörigen Signalelemente können dabei ohne Austausch in jeder Betriebsweise, d.h. mit oder ohne Funkmodul genutzt werden.

Ein Wechselmodul kann besonders einfach und schnell in eine bestehende Signalsäule ein- bzw. ausgebaut werden, wenn seine Anschlusselemente wenigstens teilweise den mechanischen und/oder elektrischen Anschlusselementen einzelner Signalelemente einer Signalsäule entsprechen. Signalsäulen mit einem modulartigen Aufbau sind bereits in verschiedenen Ausführungen im Handel erhältlich. Mechanisch werden die einzelnen Signalelemente dabei beispielsweise mittels eines Bajonettverschlusses verbunden, wobei intern während dem Schließen oder Öffnen des Bajonettverschlusses die elektrischen Kontakte, beispielsweise als Federkontakte geschlossen oder geöffnet werden. Ein mit dementsprechenden Anschlusselementen versehenes Funkmodul lässt sich dementsprechend genauso einfach und schnell in eine Signalsäule integrieren, wie die einzelnen Signalelemente, die die verschiedenen Segmente der Signalsäule bilden.

In einer vorteilhaften Weiterbildung der Erfindung wird der Sender und/oder der Empfänger als Teilnehmer eines öffentlichen Kommunikationsnetzes ausgebildet. Auf diese Weise ist keine separat zu erstellende Datenübertragungsstrecke erforderlich.

Weiterhin kann eine zusätzliche Übermittlungseinheit in der Datenübertragungsstrecke zwischen Sender und Empfänger vorgesehen werden. Eine solche Übermittlungseinheit kann als Schnittstelle in ein öffentliches Kommunikationsnetz dienen. Das Kommunikationsnetz kann dabei als drahtloses Funknetz und/oder als Festkabelnetz ausgebildet sein. Wesentlich ist in diesem Ausführungsbeispiel lediglich die drahtlose Verbindung zwischen dem Sender des Signalgeräts und der Übermittlungseinheit in der Übertragungsstrecke zwischen Sender und Empfänger. Eine Weiterbildung der oben angeführten Ausführungsform beinhaltet den Betrieb mehrerer Sender von einem oder mehreren Signalgeräten mit ein und derselben Übermittlungseinheit. Über digitale Datenübertragungskanäle ist eine solche Konfiguration problemlos realisierbar, wobei der Aufwand mehrerer Übermittlungseinheiten entfallen kann.

Häufig sind Maschinen oder Anlagen, die kurzzeitig einer besonders intensiven Überwachung bedürfen, erkennbar. Wird beispielsweise ein neuer Produktionsvorgang eingerichtet oder nähert sich eine Maschine oder Anlage aufgrund entsprechender Betriebsdauer oder abgearbeiteter Stückzahl einem Wartungs- oder Serviceintervall, so kann das Signalgerät einer solchen Maschine oder Anlage oder auch eines Fahrzeugs oder dergleichen besonders überwacht werden, indem dem Signalgerät ein solches Wechselmodul mit dem erfindungsgemäßen Sender hinzugefügt wird. Sobald das Wechselmodul installiert ist, steht das entsprechende technische Gerät einer entsprechenden Überwachung zur Verfügung, d.h. es ist eine Signalabgabe auch über Nacht, auch von außerhalb des Betriebsgeländes, usw. möglich.

In einer besonderen Ausführungsform der Erfindung wird als Empfänger ein Festnetztelefon, ein Mobilfunktelefon, ein Funkgerät und/oder ein Internetteilnehmer vorgesehen. Grundsätzlich sind alle solche Kommunikationseinrichtungen zur Realisierung der Erfindung geeignet. Im Falle der Ausbildung des Empfängers als Funkgerät oder Mobiltelefon kann der entsprechende Sender im Signalgerät ebenfalls als Funkgerät oder Mobiltelefon bzw. Funkmodem ausgebildet sein. Die Kommunikation zwischen Sender im Signalgerät und Empfänger beim Signaladressat, z.B. einer Bedienperson, findet dabei unmittelbar über die entsprechende drahtlose Übertragungsstrecke statt.

In der Ausführungsform unter Zuhilfenahme eines Festtelefonnetzes oder der Ausgestaltung des Empfängers als Internetteilnehmer kann dabei der Sender über eine oben angeführte Übermittlungseinheit mit dem Empfänger in Verbindung treten. So kann beispielsweise eine drahtlose Verbindung des Senders zu einem an das Internet drahtlos oder über Kabel angeschlossenen Computer vorgesehen werden. Der Sender kann auch als Mobiltelefon für Kommunikation mit einer Basisstation, die an das Festnetztelefon angeschlossen ist, ausgebildet werden.

Vorteile bietet hierbei die Verwendung herkömmlicher Standardkomponenten. So kann der.Sender beispielsweise als sogenannte DECT-Telefoneinheit ausgebildet werden, wobei innerhalb der Reichweite dieses DECT-Mobilteils die entsprechende Basisstation für das Festtelefonnetz vorzusehen ist.

Eine andere Ausgestaltung wäre die Verwendung von sogenannten Blue-Tooth-Einheiten, mittels denen beispielsweise eine drahtlose Verbindung von einem erfindungsgemäßen Sender zu einem Computer vorgesehen werden kann, um eine Übertragung beispielsweise über das Internet vorzunehmen.

Das erfindungsgemäße Signalgerät kann darüber hinaus auch mit einer Sendeeinheit versehen werden, die über mehrere Übertragungsarten ihre Signale weitergeben kann. So wäre beispielsweise die Kombination eines Mobiltelefonsendegeräts mit einem Funkgerät und einem Blue-Tooth-Modul ohne weiteres denkbar, um verschiedene Übertragungskanäle in einer Sendeeinheit zur Verfügung zu stellen.

Die Art der zu übertragenden Signale können hierbei je nach Anwendungsfall in vielfältiger Weise ausgestaltet werden. So kann eine Übertragung von Sprachnachricht ebenso vorgesehen werden, wie die Übertragung von geschriebenen Nachrichten, beispielsweise sogenannte SMS, usw.. Auch die Übertragung einfacherer, z.B. symbolisierter Warn- oder Informationssignale sind jedoch ohne weiteres denkbar.

Insbesondere bei einer digitalen Signalübertragung ist es darüber hinaus ohne weiteres denkbar, verschiedene Betriebszustände des mit dem erfindungsgemäßen Signalgerät versehenen technischen Geräts mitzuteilen. Hierbei kommen nicht nur Störzustände in Frage, sondern es können auch Mitteilungen über die Art der vorzunehmenden Handhabungs- oder Wartungstätigkeiten, wie beispielsweise das erforderliche Nachfüllen von Magazinen, das Durchführen von Wartungsarbeiten, usw. angezeigt oder auch im Vorfeld angekündigt werden, so dass eine entsprechende Person rechtzeitig und insbesondere auch vor Eintreten eines Störfalls herbeigerufen werden kann.

Auch eine regelmäßige Mitteilung des normalen ungestörten Betriebszustandes kann in bestimmten Anwendungsfällen sinnvoll sein.

Weiterhin wird ein erfindungsgemäßes Signalgerät bevorzugt so ausgebildet, dass es zugleich einen Empfänger beinhaltet. Diese Ausführungsform erlaubt eine interaktive Datenübertragung, d.h. eine entsprechende Bedien- oder Überwachungsperson kann auch von sich aus Informationen an das Signalgerät senden oder dort abfragen.

Ein erfindungsgemäßes Signalgerät kann weiterhin so ausgebildet werden, dass der Signaladressat frei wählbar eingegeben werden kann. Auch die Abspeicherung mehrerer Signaladressaten ist hierbei denkbar, um für den Notfall vorzusorgen, dass die gewünschte Bedien- oder Wartungsperson nicht erreichbar ist. Falls mehrere Personen zu informieren sind, so kann dies in einer solchen Ausführungsform ebenfalls gleichzeitig oder unmittelbar nacheinander durch ein erfindungsgemäßes Signalgerät vorgenommen werden.

Je nach Art des Datenübertragungskanals wird von dem erfindungsgemäßen Sender eine gewisse elektromagnetische Leistung abgestrahlt. Diese Energie kann genügen, um seinerseits Störungen beim Signalgerät zu verursachen. So können beispielsweise LEDs, die ein Leuchtsignal erzeugen, bereits von geringen abgestrahlten Leistungen in der Größenordnung von 5 Watt oder dergleichen .empfindlich gestört werden. Daher werden in einer entsprechenden Ausführungsform der Erfindung die empfindlichen Komponenten, z.B. der Signalgeber (LED, Piezo-Summer, etc.) oder elektronische Steuereinheiten gegenüber der Antenne des erfindungsgemäßen Senders entsprechend abgeschirmt, so dass keine oder zumindest keine zu großen Störfelder im Bereich der entsprechenden Signalgeber und/oder der Steuerungselektronik auftreten können.

In einer anderen Ausführungsform wird weiterhin die Antenne außenseitig vom Signalgerät angebracht, um einen größeren Abstand und bessere Möglichkeiten zur Abschirmung der entsprechenden Komponenten des Signalgerätes zu gewährleisten.

Ein Ausführungsbeispiel der Erfindung ist in der Zeichnung dargestellt und wird anhand der Figur nachfolgend näher erläutert.

Die einzige Figur zeigt eine Seitenansicht eines erfindungsgemäßen Signalgeräts mit einem erfindungsgemäßen Funkmodul in Schnittdarstellung.

Das Signalgerät gemäß der Figur ist als Signalsäule 1 ausgebildet, bei der mehrere optische und/oder akustische Signalelemente 2, 3, 4 zusammengefügt sind. Diese einzelnen Signalelemente 2, 3, 4 können beispielsweise für einen modularen Aufbau mit entsprechenden Verschlussmechanismen, beispielsweise einem Bajonettverschluss, sowie den entsprechenden Kontaktelementen, zur Herstellung der elektrischen Kontakte beim Zusammenfügen versehen sein.

Die Signalsäule 1 ist mit einem Deckel 5 abgeschlossen, der gegebenenfalls ebenso ein Signalelement, beispielsweise einen Piezo-Summer oder dergleichen beinhalten kann.

Ein Sockel 6 ist als Anschlusselement vorgesehen, d.h. er ist über nicht näher dargestellte Verbindungselemente wie ein Anschlusskabel, Halterungen oder dergleichen mit der entsprechenden Maschine, Anlage oder dem entsprechenden Fahrzeug verbindbar.

Erfindungsgemäß ist nunmehr ein Funkelement 7 zwischen dem Sockel 6 und dem ersten benachbarten Signalelement 2 angeordnet. Das Funkelement 7 beinhaltet eine Sendeeinheit in Form eines Funkmoduls 8, dessen Antenne 9 außerhalb des Gehäuses 10 des Funkelementes 7 geführt ist und hierzu dieses Gehäuse 10 durchsetzt.

Wie an der Figur andeutungsweise erkennbar ist, ist das Funkmodul 7, bzw. dessen Gehäuse 10 entsprechend den Signalelementen 2, 3, 4 aufgebaut. Die mechanische Verbindung des Funkmoduls 7 erfolgt dementsprechend genauso wie die Verbindung zwischen den einzelnen Signalelementen 2, 3, 4. Auf diese Weise ist der Aufbau der Signalsäule 1 sehr schnell und einfach zu bewerkstelligen. Insbesondere kann das Funkmodul 7 auch durch einfaches Lösen des entsprechenden Verschlusses, beispielsweise eines Bajonettverschlusses zwischen den Sockel 6 und dem Signalelement 2 ein- und zur anderweitigen Verwendung wieder ausgebaut werden.

In einer besonders vorteilhaften Ausführungsform der Erfindung werden dabei die elektrischen Verbindungsstellen so ausgebildet, dass sie selbsttätig zugleich beim Öffnen oder schließen der mechanischen Verschlüsse geöffnet oder geschlossen werden.

Das Funkmodul 8 beinhaltet neben weiteren, nicht näher dargestellten elektronischen Komponenten einen Sender 11, der mit der Antenne 9 in Verbindung steht.

Die Anordnung des Funkelementes 7 zwischen dem Sockel 6 und dem untersten Signalelement 2 beinhaltet eine gewisse Funktion. An dieser Stelle sind sämtliche Steuersignale für die darüber angeordneten Signalelemente 2, 3, 4 vom Funkmodul 8 abgreifbar. Das Funkmodul 8 kann hierzu mit einer nicht näher dargestellten Steuerelektronik im Sockel 6 verbunden sein.

Weiter oben zwischen den einzelnen Signalelementen 2, 3, 4 sind hingegen nur die Steuersignale für die darüber liegenden Signalelemente abgreifbar, da zur Verringerung des Aufwandes üblicherweise nicht alle Steuersignale durch die gesamte Signalsäule 1 geführt werden.

Das Funkmodul 8 kann die ohnehin von der Maschinensteuerung für die Signalsäule 1 bzw. die nicht näher dargestellte Steuerelektronik der Signalsäule 1 erzeugten Steuersignale für die einzelnen Signalelemente 2, 3, 4 nutzen, um ein entsprechendes Funksignal zu erzeugen und über den Sender 11 abzustrahlen. Die Maschinensteuerung braucht nicht an die erfindungsgemäße Ausgestaltung der Signalsäule 1 angepasst werden.

Über einen nicht näher dargestellten Empfänger können die vom Funkmodul 8 abgestrahlten Signale empfangen und einem Signaladressaten, z.B. einer Bedien- oder Wartungsperson zugänglich machen.

Das Funkmodul 8 kann hierbei wie bereits oben erwähnt, als sogenanntes GSM-Funkmodul, als Blue-Tooth-Modul, als DECT-Funkmodem, usw. ausgebildet sein.

Das Funkelement 7 ist ebenso wie die anderen Elemente der Signalsäule 1, d.h. wie der Sockel 6 die Signalelemente 2, 3, 4 und der Deckel 5 als Austauschmodul ausgestaltet. Es kann somit durch einfache Handgriffe, z.B. durch Lösen eines Bajonettverschlusses zwischen dem Signalelement 2 einerseits und dem Sockel 6 andererseits aus der Signalsäule entfernt und an anderer Stelle in eine entsprechende Signalsäule integriert werden. Die verbleibenden Komponenten der Signalsäule 1, d.h. die aus den Signalelementen 2, 3, 4 und am Deckel 5 gebildete Einheit kann anschließend problemlos wieder auf den Sockel 6 aufgesetzt, befestigt, kontaktiert und als herkömmliche Signalsäule betrieben werden.

### Bezugszeichenliste:

- 1: Signalsäule
- 2: Signalelement
- 3: Signalelement
- 4: Signalelement
- 5: Deckel
- 6: Sockel
- 7: Funkelement
- 8: Funkmodul
- 9: Antenne
- 10: Gehäuse
- 11: Sender

## Patentansprüche

1. Signalsäule (1) zur Anzeige von wenigstens einem Betriebszustand von einem technischen Gerät, wie einer Maschine, einer Anlage, eines Fahrzeugs oder dergleichen mit einem optischen und/oder akustischen Signalelement (2, 3, 4), wobei zusätzlich eine Sendeeinheit (8) mit einem Sender (11) zur drahtlosen Datenübertragung auf einen Empfänger vorgesehen ist, **dadurch gekennzeichnet, dass** die Sendeeinheit (8) der Signalsäule in einem Wechselmodul (7) angeordnet ist, wobei das Wechselmodul (7) wenigstens teilweise die gleichen mechanischen und elektrischen Anschlusselemente wie ein Signalelement (1, 3, 4) der Signalsäule (1) aufweist, so dass das Wechselmodul (7) lösbar in der Signalsäule (1) integrierbar ist.

2. Signalsäule nach Anspruch 1, **dadurch gekennzeichnet, dass** eine drahtlose Datenübertragung durch elektromagnetische Strahlung und/oder Ultraschallstrahlung vorgesehen ist.

3. Signalsäule nach einem der vorgenannten Ansprüche, **dadurch gekennzeichnet, dass** die Sendeeinheit (8) und/oder der Empfänger als Teilnehmer eines öffentlichen Kommunikationsnetzes ausgebildet ist.

4. Signalsäule nach einem der vorgenannten Ansprüche, **dadurch gekennzeichnet, dass** eine Übermittlungseinheit in der Übertragungsstrecke zwischen Sender und Empfänger vorgesehen ist.

5. Signalsaüle nach einem der vorgenannten Ansprüche, **dadurch gekennzeichnet, dass** mehrere Sendeeinheiten (8) mit.. einer Übermittlungseinheit verbindbar sind.

6. Signalsäule nach einem der vorgenannten Ansprüche, **dadurch gekennzeichnet, dass** als Empfänger ein Festnetztelefon, ein Mobiltelefon, ein Funkgerät und/oder ein Internetteilnehmer vorgesehen ist.

7. Signalsäule nach einem der vorgenannten, Ansprüche, **dadurch gekennzeichnet**, das die signalsäule (1) zusätzlich einen Empfänger zum Empfang von Daten über eine drahtlose Datenübertragungsstrecke aufweist.

8. Signalsäule nach einem der vorgenannten Ansprüche, **dadurch gekennzeichnet, dass** die Sendeeihheit (8) ein Mobilfunkmodem zum Einwählen in ein Mobilfunknetz umfasst.

9. Signalsäule nach einem der vorgenannten Ansprüche **dadurch gekennzeichnet, dass** die Sendeeinheit (8) als Mobilteil für eine Telefonbasisstation am festnetz ausgebildet ist.

10. Signalsäule nach einem der vorgenannten Ansprüche, **dadurch gekennzeichnet, dass** die Signalsäule (1) eine DECT-Telefoneinheit und/oder ein Blue-Tooth-Modul als Sendeeinheit (8) aufweist.

11. Signalsäule nach einem der vorgenannten Ansprüche, **dadurch gekennzeichnet, dass** eine Sendeeinheit (8) mit mehreren Sendern (11) für unterschiedliche Übertragungskanäle vorgesehen ist.

12. Signalsäule nach einem der vorgenannten Ansprüche, **dadurch gekennzeichnet, dass** der Sender (11) zur Übertragung von Sprachnachrichten und/oder lesbaren Nachrichten ausgebildet ist.

13. Signalsäule nach einem der vorgenannten Ansprüche, **dadurch gekennzeichnet, dass** der .Sender (11) zur Übermittlung verschiedener Betriebszustände ausgebildet ist.

14. Signalsäule nach einem der vorgenannten Ansprüche, **dadurch gekennzeichnet, dass** eine Abschirmung zur Abschirmung empfindlicher Komponenten der Signalsäule gegenüber dem Sender (11) vorgesehen ist.

15. Signalsäule nach einem der vorgenannten Ansprüche, **dadurch gekennzeichnet, dass** eine Antenne (9) außenseitig an der Signalsäule (1) angebracht ist.

16. Maschine oder Anlage mit einer Signalsäule, das einen optischen und/oder akustischen Signalgeber umfasst, **dadurch gekennzeichnet, dass** die Signalsäule eine Sendeeinheit (8) gemäß einem der vorgenannten Ansprüche aufweist.

17. Fahrzeug mit Signalgerät, **dadurch gekennzeichnet, dass** die Signalsäule eine Sendeeinheit (8) nach einem der vorgenannten Ansprüche aufweist.

## Claims

1. Signal pillar (1) for displaying at least one operating state of a technical device, such as a machine, a system, a vehicle or the like with an optical and/or acoustic signal element (2, 3, 4), a transmitting unit (8) with a transmitted (11) additionally being provided for wireless data transmission to a receiver, **characterised in that** the transmitting unit (8) of the signal pillar is arranged in an exchangeable module (7), the exchangeable module (7) at least partially having the same mechanical and electrical connection elements as a signal element (1, 3, 4) of the signal pillar (1), so that the exchangeable module (7) can be detachably integrated into the signal pillar (1).

2. Signal pillar according to claim 1, **characterised in that** wireless data transmission is provided by electromagnetic radiation and/or ultrasound radiation.

3. Signal pillar according to any one of the preceding claims, **characterised in that** the transmitting unit (8) and/or the receiver is configured as a user of a public communications network.

4. Signal pillar according to any one of the preceding claims, **characterised in that** a transfer unit is provided in the transmission path between the transmitter and receiver.

5. Signal pillar according to any one of the preceding claims, **characterised in that** a plurality of transmitting units (8) can be connected to a transfer unit.

6. Signal pillar according to any one of the preceding claims, **characterised in that** a landline telephone, a mobile telephone, a radio device and/or an internet user is provided as the receiver.

7. Signal pillar according to any one of the preceding claims, **characterised in that** the signal pillar (1) additionally has a receiver for receiving data via a wireless data transmission path.

8. Signal pillar according to any one of the preceding claims, **characterised in that** the transmitting unit (8) comprises a mobile radio modem for dialling into a mobile radio network.

9. Signal pillar according to any one of the preceding claims, **characterised in that** the transmitting unit (8) is configured as a mobile part for a telephone base station on the landline network.

10. Signal pillar according to any one of the preceding claims, **characterised in that** the signal pillar (1) has a DECT telephone unit and/or a Bluetooth module as the transmitting unit (8).

11. Signal pillar according to any one of the preceding claims, **characterised in that** a transmitting unit (8) is provided with a plurality of transmitters (11) for different transmission channels.

12. Signal pillar according to any one of the preceding claims, **characterised in that** the transmitter (11) is configured to transmit voice messages and/or text messages.

13. Signal pillar according to any one of the preceding claims, **characterised in that** the transmitter (11) is configured to transmit various operating states.

14. Signal pillar according to any one of the preceding claims, **characterised in that** a shield is provided to shield sensitive components of the signal pillar from the transmitter (11).

15. Signal pillar according to any one of the preceding claims, **characterised in that** an antenna (9) is attached to the outside of the signal pillar (1).

16. Machine or system with a signal pillar, which comprises an optical and/or acoustic signal generator, **characterised in that** the signal pillar has a transmitting unit (8) according to any one of the preceding claims.

17. Vehicle with a signal pillar, **characterised in that** the signal pillar has a transmitting unit (8) according to any one of the preceding claims.

## Revendications

1. Colonne de signalisation (1) pour afficher au moins un état de fonctionnement d'un appareil technique tel qu'une machine, une installation, un véhicule ou analogue comportant un élément de signalisation (2, 3, 4) optique et/ou acoustique
* en plus, elle comporte une unité d'émission (8) avec un émetteur (11) pour une transmission sans fil de données vers un récepteur,
colonne **caractérisée en ce que**
l'unité d'émission (8) de la colonne de signalisation comporte un module interchangeable (7),
* le module interchangeable (7) ayant au moins en partie les mêmes éléments de raccordement mécaniques et électriques qu'un élément de signalisation (1, 3, 4) de la colonne de signalisation (1) pour que le module interchangeable (7) puisse être intégré de manière amovible dans la colonne de signalisation (1).

2. Colonne de signalisation selon la revendication 1,
**caractérisée en ce qu'**
il est prévu pour une transmission sans fil de données par rayonnement électromagnétique et/ou par rayonnement d'ultrasons.

3. Colonne de signalisation selon l'une des revendications précédentes,
**caractérisée en ce que**
l'unité d'émission (8) et/ou le récepteur font partie d'un réseau de communication public.

4. Colonne de signalisation selon l'une des revendications précédentes,
**caractérisée en ce qu'**
une unité de transmission est prévue dans le chemin de transmission entre l'émetteur et le récepteur.

5. Colonne selon l'une des revendications précédentes,
**caractérisée en ce que**
plusieurs unités d'émission (8) peuvent être reliées à une unité de transmission.

6. Colonne de signalisation selon l'une des revendications précédentes,
**caractérisée en ce que**
le récepteur est un téléphone de réseau fixe, un téléphone mobile, un appareil radio et/ou un utilisateur d'Internet.

7. Colonne de signalisation selon l'une des revendications précédentes,
**caractérisée en ce que**
l'appareil de signalisation (1) comporte en plus un récepteur pour recevoir des données par un chemin de transmission de données sans fil.

8. Colonne de signalisation selon l'une des revendications précédentes,
**caractérisée en ce que**
l'unité d'émission (8) comporte un modem de radio-mobile pour sélectionner un réseau de radio-mobile.

9. Colonne de signalisation selon l'une des revendications précédentes,
**caractérisée en ce que**
l'unité d'émission (8) est la partie mobile d'une station de base de téléphone d'un réseau fixe.

10. Colonne de signalisation selon l'une des revendications précédentes,
**caractérisée en ce que**
l'appareil de signalisation (1) comporte comme unité d'émission (8) une unité de téléphone DECT et/ou un module Bluetooth.

11. Colonne de signalisation selon l'une des revendications précédentes,
**caractérisée en ce qu'**
il est prévu une unité d'émission (8) avec plusieurs émetteurs (11) pour des canaux de transmission différents.

12. Colonne de signalisation selon l'une des revendications précédentes,
**caractérisée en ce que**
l'émetteur (11) est réalisé pour transmettre des informations vocales et/ou des informations écrites.

13. Colonne de signalisation selon l'une des revendications précédentes,
**caractérisée en ce que**
l'émetteur (11) est conçu pour transmettre différents états de fonctionnement.

14. Colonne de signalisation selon l'une des revendications précédentes,
**caractérisée par**
un écran pour protéger les composants sensibles de la colonne de signalisation vis-à-vis de l'émetteur (11).

15. Colonne de signalisation selon l'une des revendications précédentes,
**caractérisée en ce qu'**
une antenne (9) est installée sur le côté extérieur de la colonne de signalisation (1).

16. Machine ou installation équipée d'une colonne de signalisation comportant un générateur de signal optique et/ou acoustique,
**caractérisée en ce que**
la colonne de signalisation comporte une unité d'émission (8) selon l'une des revendications précédentes.

17. Véhicule équipé d'une colonne de signalisation **caractérisé en ce que** la colonne de signalisation comporte une unité d'émission (8) selon l'une des revendications précédentes.
